# EUROPÄISCHE PATENTSCHRIFT

(11) **EP 0 280 957 B1**
(45) Veröffentlichungstag und Bekanntmachung des Hinweises auf die Patenterteilung: **03.06.1992**
(21) Anmeldenummer: 88102256.0
(22) Anmeldetag: 17.02.1988
(51) Int. Cl.: B41F 31/10, B41F 7/36

(54) **Farbwerk für eine Rotations-Offsetdruckmaschine**
Inking unit for a rotary offset printing machine
Dispositif d'encrage pour rotative

(30) Priorität: 28.02.1987 DE 3706602
(43) Veröffentlichungstag der Anmeldung: 07.09.1988
(73) Patentinhaber: M.A.N.-ROLAND Druckmaschinen Aktiengesellschaft, 63012 Offenbach (DE)
(72) Erfinder: Franz, Karl-Heinz, D-8750 Aschaffenburg (DE); Difflipp, Kurt, D-6957 Dietzenbach/Steinberg (DE); Ochs, Heinrich, D-6492 Sinntal 5 (DE)

(56) Entgegenhaltungen:
- DE-A- 1 140 204
- DE-A- 2 654 007
- DE-A- 3 434 647
- FR-A- 2 415 007
- US-A- 2 802 417
- US-A- 3 150 589

## Beschreibung

Die Erfindung betrifft ein Farbwerk für eine Rotations-Offsetdruckmaschine gemäß dem Oberbegriff des zweiten Patentanspruches.

Die DE-PS 3 334 470 zeigt ein einsträngiges Farbwerk für eine Rotations-Offsetdruckmaschine mit mehreren Farbtransport- und Farbauftragwalzen. Das Feuchtmittel wird der ersten Farbauftragwalze oder der letzten Farbauftragwalze oder beiden zugeführt. Die Farbe wird einer ersten und zweiten Farbauftragwalze zugeordneten Reibwalze zugeführt, wobei jeweils fünf Farbauftragwalzen am Plattenzylinder hintereinander geschaltet sind, zwischen denen jeweils eine Reiterwalze angeordnet ist. Die erste Reiterwalze und die dritte Reiterwalze sind als Verreibwalzen ausgeführt. Mit der beschriebenen Anordnung der Fünf-Farb-Auftragwalzen und Reiterwalzen wird erreicht, daß die Zügigkeit der Offsetdruckfarbe auf den Farbauftragwalzen in Drehrichtung des Plattenzylinders gesehen von Farbauftragwalze zu Farbauftragwalze abnimmt bzw. mindestens gleich bleibt. Dadurch wird das Spaltungsverhalten im Farbwerk dahingehend optimiert, daß ein Schablonieren weitestgehend vermieden werden kann.

Bei einer Farbzufuhr durch nur einen Farbstrom auf die Farbauftragwalzen werden bei Veränderungen des Feuchtmittelanteils in den Spaltstellen, die im Farbstrom liegen, Farbspaltungsverhältnisse verändert. Verändert sich der Feuchtmittelanteil in den Spaltstellen des Farbstromes infolge veränderter Feuchtmittelzufuhr durch ein Feuchtwerk, insbesondere bei Feuchtung direkt ins Farbwerk, so muß, um einen gleichen Farbauftrag auf die Druckplatte zu erhalten, die Farbzufuhr (Farbführung) nachgeregelt werden. Verändert sich der Feuchtmittelanteil in den Spaltstellen des Farbstromes infolge unterschiedlicher Feuchtmittelmenge auf der Druckplatte, bedingt durch die Verteilung von druckenden und nichtdruckenden Flächenanteilen, entstehen Pulsationen im Farbstrom, durch die Schablonieren hervorgerufen wird.

Allgemein sind Farbwerke bekannt, welche den Farbstrom in der Art teilen, daß eine Farbstromanteil der/den ersten Farbauftragwalze(n) und ein zweiter Farbstromanteil den letzten Farbauftragwalzen zugeführt wird (siehe z.B. DE-PS 2 302 261, DE-PS 3 434 647, DE-PS 3 143 909). Diese Farbwerke weisen eine größere Anzahl Farbtransportwalzen in Verbindung mit einer Verteilerwalze auf, von der aus die zwei Farbströme auf drei oder mehr am Plattenzylinder hintereinandergeschaltete Farbauftragwalzen übertragen werden. Einerseits wird die Verteilerwalze mit der Farbzuführung und andererseits mit Abzweigwalzen gekoppelt, die die Farbteilstränge auf die Farbauftragwalzen leiten. Bei diesen Farbwerken ist das Nachregeln der Farbführung bei Veränderung der Farbspaltungsverhältnisse in einem Farbstromanteil zwar nicht erforderlich, aber die Abstufung der Farbübertragungsanteile der einzelnen Auftragwalzen ist nicht gewährleistet. Im Extremfall werden die Farbübertragungsanteile der letzten Farbauftragwalzen größer als die der ersten Farbauftragwalze(n), was zu den bekannten Erscheinungen des Schablonierens führt.

Ausgehend von diesem Stand der Technik liegt der Erfindung die Aufgabe zugrunde, ein Farbwerk zu schaffen, welches bei geringer Neigung zum Schablonieren zugleich unempfindlich in der Farbführung bei Veränderung der Feuchtmittelführung ist.

Gelöst wird die Aufgabe durch den Gegenstand der kennzeichnenden Teile des zweiten Patentanspruches. Weiterbildungen der Erfindung ergeben sich aus den Unteransprüchen in Verbindung mit der Beschreibung und der Zeichnung.

Die mit der Erfindung erzielbaren Vorteile bestehen insbesondere darin, daß die Farbauftragwalzen abgestufte Farbübertragungsanteile, abnehmend von der in Drehrichtung des Plattenzylinders 1 gesehenen ersten Farbauftragwalze 3 der zwei vorderen Farbauftragwalzen 3, 4 bis zur letzten Farbauftragwalze 6 auf die Druckplatte übertragen. Außerdem bleiben die Farbführung und damit das Farbgefälle im Farbwerk annähernd konstant, wenn sich infolge Veränderung der Feuchtmittelzufuhr durch Einstellungsänderungen am Feuchtwerk oder durch unterschiedliche Feuchtmittelmengen auf der Druckplatte die Farbspaltungsverhältnisse insbesondere in den Spaltstellen zwischen der vorderen Reibwalze und den anliegenden Farbauftragwalzen sowie der in diesem Farbstrang liegenden Abzweigwalze verändern.

Ausführungsbeispiele der Erfindung sind in der Zeichnung dargestellt und werden nachfolgend näher beschrieben.
Es zeigt:
- Fig. 1: eine schematische Seitenansicht des erfindungsgemäßen Farbwerkes,
- Fig. 2: das Farbwerk gemäß Fig. 1, mit Einfeuchtung der Druckplatte direkt über eine Feuchtauftragwalze,
- Fig. 3: das Farbwerk gemäß Fig. 1, mit Einfeuchtung der Druckplatte direkt über die erste Farbauftragwalze,
- Fig. 4: eine weitere Ausführungsform der Erfindung mit Einfeuchtung der Druckplatte direkt über eine Feuchtauftragwalze,
- Fig. 5: eine schematische Darstellung des Farbflusses zur Druckplatte,
- Fig. 6: eine weitere Auführungsform der Erfindung.

In die Druckfarbe 19 eines Farbkastens 18 einer Rotations-Offsetdruckmaschine taucht in bekannter Weise eine angetriebene Farbkastenwalze 17. Von der Farbkastenwalze 17 nimmt eine pendelartig hin- und herschwingende Heberwalze 16 frische Druckfarbe 19 ab und übergibt sie an einen kunststoffbeschichteten Farbreiber 15. Die Teile 15 bis 18 bilden die Farbzuführung.

Vom Farbreiber 15 führt der Farbfluß über eine gummibeschichtete Farbzuführwalze 14 auf eine kunststoffbeschichtete Verteilerwalze 12. Diese teilt den Farbfluß in zwei Farbströme auf, von denen der eine auf eine gummibeschichtete Abzweigwalze 11 und der andere auf eine gummibeschichtete Abzweigwalze 13 geführt wird. Der erste Teilfarbfluß wird über die Abzweigwalze 13 und eine Farbtransportwalze 8, die wahlweise als Reibwalze ausgebildet werden kann, auf zwei vordere Farbauftragwalzen 3, 4 geleitet. Der zweite Farbstrom wird über die Abzweigwalze 11 und eine Reibwalze 7 auf die erste Auftragwalze 3 der zwei vorderen Farbauftragwalzen 3, 4 (siehe Fig. 4) oder zusätzlich auf eine weitere Farbauftragwalze 2 geleitet, die in Drehrichtung des Plattenzylinders 1 gesehen der ersten Farbauftragwalze 3 der zwei vorderen Farbauftragwalzen 3, 4 vorgeschaltet ist (siehe Fig. 1 bis 3).

Der zweiten Auftragwalze 4 der vorderen zwei Auftragwalzen 3, 4 folgt in Drehrichtung des Plattenzylinders 1 gesehen eine hintere Farbauftragwalze 5 und wahlweise eine weitere Farbauftragwalze 6. Die Farbauftragwalzen 5, 6 haben ebenfalls Rollkontakt mit der Druckplatte und sind ebenso wie die vorderen Farbauftragwalzen 2 bis 4 gummibeschichtet. Auf den Farbauftragwalzen 4 und 5 rollt eine kunststoffbeschichtete Reibwalze 9, auf den Farbauftragwalzen 5 und 6 ist eine kunststoffbeschichtete Farbtransportwalze 10 als Reiterwalze aufgesetzt.

Die Einfeuchtung der Druckplatte erfolgt wahlweise
1. direkt über eine Feuchtauftragwalze 22 (Fig. 2 und 4) oder
2. über die Farbauftragwalze 2 (Fig. 3).

Die Feuchtauftragwalze 22 bzw. die Farbauftragwalze 2 wird durch eine Feuchtmittelkastenwalze 20 über eine Zwischenwalze 21 mit Feuchtmittel versorgt.

Verändern sich durch die Feuchtmittelführung die Farbspaltungsverhältnisse im zweiten Teilfarbstrom dahingehend, daß die Farbspaltung behindert wird und damit der Farbmengenanteil des zweiten Teilfarbstromes sich verringert, vergrößert sich automatisch der Farbmengenanteil des ersten Teilfarbstromes um diesen Betrag. Es verringert sich der Farbübertragungsanteil der Farbauftragwalze 2 (gemäß Fig. 1 bis 3) bzw. auf die Farbauftragwalze 3 (gemäß Fig. 4). Die Farbübertragungsanteile der Farbauftragwalzen 3 bis 6 erhöhen sich zugleich um diesen Farbanteil, wobei die Abstufung der Farbübertragungsanteile der Farbauftragwalzen 3 bis 6 in Drehrichtung des Plattenzylinder 1 gesehen erhalten bleibt. Das Gesamtfarbgefälle im Farbwerk bleibt konstant und damit auch die Einstellung der Farbzufuhr ins Farbwerk, d.h. die Farbführung.

Die erfindungsgemäße Wirkung läßt sich in einer in der Zeichnung nicht dargestellten Weise verbessern, indem die erste Abzweigwalze 13 als changierende Reibwalze ausgebildet wird und/oder die erste Abzweigwalze 13 von den anliegenden Walzen 8, 12 an- und abstellbar bzw. taktmäßig gesteuert an-und abstellbar gelagert wird.

Zur Optimierung der Einfärbung des Plattenzylinders 1 sind die Farbauftragwalzen 2 bis 5 in Drehrichtung des Plattenzylinders 1 gesehen, zur Übertragung folgender maximaler Farbanteile ausgelegt:

| Gemäß Fig. 2 | |
|---|---|
| 1. Farbauftragwalze 2 | 32% |
| 2. Farbauftragwalze 3 | 38% |
| 3. Farbauftragwalze 4 | 26% |
| 4. Farbauftragwalze 5 | 4% |

| Gemäß Fig. 3 | |
|---|---|
| 1. Farbauftragwalze 2 | 9% |
| 2. Farbauftragwalze 3 | 49% |
| 3. Farbauftragwalze 4 | 35% |
| 4. Farbauftragwalze 5 | 7% |

| Gemäß Fig. 4 | |
|---|---|
| 1. Farbauftragwalze 3 | 62% |
| 2. Farbauftragwalze 4 | 32% |
| 3. Farbauftragwalze 5 | 6% |

Die in Fig. 5 dargestellten Schemata zeigen jeweils einen Farbfluß zum Plattenzylinder 1 links in dem Falle, daß die Farbübertragung ungestört erfolgt und rechts in dem Falle, daß zugeführtes Feuchtmittel den Durchfluß in dem einen Teilstrom behindert, was eine Verlagerung der Durchflußmenge auf den anderen Teilstrom bewirkt.

In Fig. 6 ist eine weitere Ausführungsform der Erfindung dargestellt, bei der ein paralleler Farbstrom der vorderen Farbauftragwalze vorgeschaltet ist.
Die Verteilerwalze 12 und die vordere Farbauftragwalze 3 stehen durch die im ersten Walzenzug vorgesehene Abzweigwalze 13 bzw. durch die im zweiten Walzenzug vorgesehene Abzweigwalze 11, ohne daß weitere Farbtransportwalzen zwischengeschaltet sind, miteinander unmittelbar in Verbindung.

### Bezugszeichenliste

- 1: Plattenzylinder
- 2: Farbauftragwalze, vorgeschaltete
- 3: Farbauftragwalze, erste
- 4: Farbauftragwalze, zweite
- 5: Farbauftragwalze, hintere
- 6: Farbauftragwalze, hintere
- 7: Reibwalze
- 8: Farbtransportwalze
- 9: Farbtransportwalze
- 10: Farbtransportwalze
- 11: Abzweigwalze
- 12: Verteilerwalze
- 13: Abzweigwalze
- 14: Farbzuführwalze
- 15: Farbreiber
- 16: Heberwalze
- 17: Duktorwalze
- 18: Farbkasten
- 19: Druckfarbe
- 20: Feuchtmittelkastenwalze
- 21: Zwischenwalze
- 22: Feuchtauftragwalze

## Patentansprüche

1. Verfahren zum Aufbringen von Offsetdruckfarbe und Feuchtmittel auf den Plattenzylinder einer Druckmaschine mittels in Drehrichtung des Plattenzylinders gesehen vorderen und hinteren Auftragwalzen und mittels den Auftragwalzen vorgeschalteter Farb- und Feuchtmitteldosierung, wobei die dem Plattenzylinder zugeführte Farbe in einem Hauptfarbstrom über die vorderen Auftragwalzen dem Plattenzylinder zugeführt wird,
**dadurch gekennzeichnet,**
daß der Hauptfarbstrom durch parallel angeordnete und verlaufende Farbfördermittel in parallele Teilströme aufgeteilt wird, daß die Teilströme wieder vereinigt werden und daß das Feuchtmittel einem der parallelen Teilfarbströme im wesentlichen zugeführt wird.

2. Farbwerk für eine Rotations-Offsetdruckmaschine, bei dem die Farbe mittels einer Farbzuführung über eine Anzahl Farbtransportwalzen mehreren an einem Plattenzylinder anliegenden Farbauftragwalzen zuführbar ist,
**dadurch gekennzeichnet,**
daß eine Verteilerwalze (12) einerseits mit der Farbzuführung (15 - 18) in Verbindung steht, daß andererseits die Verteilerwalze (12) in einem ersten und in einem dem ersten Walzenzug parallel geschalteten zweiten Walzenzug über Abzweigwalzen (13, 11) unter Ausschluß eines weiteren Walzenzuges für die weiteren hinteren Auftragwalzen (4, 5, 6) mit einer vorderen Farbauftragwalze (3) in Verbindung steht, daß von den beiden parallel geschalteten Walzenzügen ein Walzenzug mit der Feuchtmittelzufuhr in Verbindung steht und daß in Drehrichtung des Plattenzylinders (1) gesehen eine dieser vorderen Walze nachgeordnete Farbauftragwalze (4) wenigstens mit einer weiteren hinteren Farbauftragwalze (5) über eine Farbtransportwalze (9) verbunden ist.

3. Farbwerk nach Anspruch 2,
**dadurch gekennzeichnet,**
daß eine der Abzweigwalze (13, 11) nachgeordnete Farbtransportwalze eine Reibwalze (7) ist, der eine weitere Farbauftragwalze (2) zugeordnet ist, die in Drehrichtung des Plattenzylinders (1) gesehen der vorderen Farbauftragwalze (3) vorgeschaltet ist.

4. Farbwerk nach Anspruch 2 und 3,
**dadurch gekennzeichnet,**
daß einer der Abzweigwalze (13, 11) nachgeordnete Farbtransportwalze (8) als changierende Reibwalze ausgebildet ist.

5. Farbwerk nach Anspruch 2 bis 4,
**dadurch gekennzeichnet,**
daß die Abzweigwalze (13) als changierende Reibwalze ausgebildet ist.

6. Farbwerk nach Anspruch 2 bis 4,
**dadurch gekennzeichnet,**
daß die Abzweigwalze (13) von einer der anliegenden Walzen (8, 12) an- und abstellbar gelagert ist.

7. Farbwerk nach Anspruch 2 bis 4,
**dadurch gekennzeichnet,**
daß die Abzweigwalze (13) von den anliegenden Walzen (8, 12) taktmäßig gesteuert an- und abstellbar angeordnet ist.

8. Farbwerk nach Anspruch 2 bis 7,
**dadurch gekennzeichnet,**
daß eine Feuchtmittelquelle (20, 21) an eine der vorderen Farbauftragwalze (3) vorgeschalteten Farbauftragwalze (2) anstellbar ist.

9. Farbwerk nach Anspruch 2 bis 7,
**dadurch gekennzeichnet,**
daß in Drehrichtung des Plattenzylinders (1) gesehen vor den Walzen (2 - 18) bzw. (3 - 18) ein Feuchtwerk (20, 21, 22) an den Plattenzylinder 1 anstellbar ist.

## Claims

1. Process for the application of offset printing ink and damping agent to the plate cylinder of a printing press by means of front and rear applicator rolls seen in the direction of rotation of the plate cylinder and by means of ink and damping agent metering preceding the applicator rolls, whereby the ink fed to the plate cylinder is fed in a main ink stream via the front applicator rolls to the plate cylinder, characterised in that the main ink stream is divided by parallel arranged and running ink feeding means into parallel partial streams, that the partial streams are reunited again and that the damping agent is essentially fed into one of the parallel partial ink streams.

2. Inking unit for a rotary offset printing press in which the ink can be fed by means of an ink feed via a plurality of ink transport rolls to several ink applicator rolls lying against a plate cylinder, characterised in that a distributor roll (12) is connected on the one hand with the ink feed (15 - 18), that on the other hand the distributor roll (12) is connected in a first and in a second roll train arranged parallel to the first roll train via branch rolls (13, 11) with the exclusion of a further roll train for the further rear applicator rolls (4, 5, 6) with a front ink applicator roll (3), that from both of the parallel arranged roll trains one roll train is connected with the damping agent feed and that seen in the direction of rotation of the plate cylinder (1) an ink applicator roll (4) arranged after this front roll is connected at least with one further rear ink applicator roll (5) via an ink transport roll (9).

3. Inking unit according to Claim 2, characterised in that one of the ink transport rolls arranged subsequently to the branch rolls (13, 11) is a vibrator roll (7) to which is arranged a further ink applicator roll (2) which, seen in the direction of rotation of the plate cylinder (1), is arranged upstream of the front ink applicator roll (3).

4. Inking unit according to Claim 2 and 3, characterised in that one of the ink transport rolls (8) arranged subsequent to the branch rolls (13, 11) is constructed as a traversing vibrator roll.

5. Inking unit according to Claim 2 to 4, characterised in that the branch roll (13) is constructed as a traversing vibrator roll.

6. Inking unit according to Claim 2 to 4, characterised in that the branch roll (13) is mounted so that it can be thrown on and off one of the adjacently lying rolls (8, 12).

7. Inking unit according to Claim 2 to 4, characterised in that the branch roll (13) is arranged so that it can be thrown on and off the adjacently lying rolls (8, 12) controlled cyclically.

8. Inking unit according to Claim 2 to 7, characterised in that a damping agent source (20, 21) can be set against an ink applicator roll (2) in front of the front ink applicator roll (3).

9. Inking unit according to Claim 2 to 7, characterised in that, seen in the direction of rotation of the plate cylinder (1), before the rolls (2 - 18) or (3 - 18), an inking unit (20, 21, 22) can be set against the plate cylinder (1).

## Revendications

1. Procédé pour amener de l'encre d'impression offset et du fluide de mouillage au cylindre porte-plaque d'une machine imprimante, au moyen de rouleaux applicateurs avant et arrière, vus dans le sens de rotation du cylindre porte-plaque, et au moyen d'un dispositif de dosage de l'encre et du fluide de mouillage prévu en amont des rouleaux applicateurs, l'encre amenée au cylindre porte-plaque étant amenée en un courant d'encre principal, par l'intermédiaire des rouleaux applicateurs avant, au cylindre porte-plaque,
caractérisé en ce que le courant d'encre principal est partagé en courants partiels parallèles par des moyens de transport d'encre s'étendant et agencés parallèlement, en ce que les courants partiels sont à nouveau réunis, et en ce que le fluide de mouillage est amené essentiellement à l'un des courants d'encre partiels parallèles.

2. Unité d'encrage pour une machine imprimante rotative offset, dans laquelle l'encre peut être amenée, au moyen d'une alimentation d'encre, à plusieurs rouleaux applicateurs d'encre se trouvant contre le cylindre porte-plaque, par l'intermédiaire d'une pluralité de rouleaux de transport d'encre,
caractérisée en ce qu'un rouleau distributeur (12) est relié, d'une part, à l'alimentation d'encre (15-18), en ce que, d'autre part, le rouleau distributeur (12) est relié, dans un premier train de rouleaux et dans un deuxième train de rouleaux monté en parallèle au premier train de rouleaux, par l'intermédiaire de rouleaux de dérivation (13, 11), en excluant un autre train de rouleaux pour les autres rouleaux applicateurs arrière (4, 5, 6), à un rouleau applicateur d'encre avant (3), en ce que, des deux trains de rouleaux montés en parallèle, un train de rouleaux est relié a l'alimentation en fluide de mouillage, et en ce que, vu dans le sens de rotation du cylindre porte-plaque (1), un rouleau applicateur d'encre (4), agencé en aval de ce rouleau avant, est relié au moins à un autre rouleau applicateur d'encre arrière (5) par l'intermédiaire d'un rouleau de transport d'encre (9).

3. Unité d'encrage selon la revendication 3,
caractérisée en ce qu'un rouleau de transport d'encre disposé en aval du rouleau de dérivation (13, 11) est un rouleau frotteur (7), auquel est associé un autre rouleau applicateur d'encre (2), qui, vu dans le sens de rotation du cylindre porte-plaque (1), est disposé en amont du rouleau applicateur d'encre avant (3).

4. Unité d'encrage selon les revendications 2 et 3,
caractérisée en ce qu'un rouleau de transport d'encre (8) disposé en aval du rouleau de dérivation (13, 11) est réalisé en tant que rouleau frotteur oscillant.

5. Unité d'encrage selon les revendications 2 à 4,
caractérisée en ce que le rouleau de dérivation (13) est réalisé en tant que rouleau frotteur oscillant.

6. Unité d'encrage selon les revendications 2 à 4,
caractérisée en ce que le rouleau de dérivation (13) est monté en pouvant être amené contre et écarté de l'un des rouleaux adjacents (8, 12).

7. Unité d'encrage selon les revendications 2 à 4,
caractérisée en ce que le rouleau de dérivation (13) est agencé en pouvant être amené contre et écarté des rouleaux adjacents (8, 12) de façon commandée en cadence.

8. Unité d'encrage selon les revendications 2 à 7,
caractérisée en ce qu'une source de fluide de mouillage (20, 21) peut être amenée contre un rouleau applicateur d'encre (2) disposé en amont du rouleau applicateur d'encre avant (3).

9. Unité d'encrage selon les revendications 2 à 7,
caractérisée en ce que, vu dans le sens de rotation du cylindre porte-plaque (1), avant les rouleaux (2-18) ou (3-18), une unité de mouillage (20, 21, 22) peut être amenée contre le cylindre porte-plaque (1).
